# EUROPÄISCHE PATENTSCHRIFT

(11) **EP 0 221 978 B1**
(45) Veröffentlichungstag und Bekanntmachung des Hinweises auf die Patenterteilung: **12.10.1988**
(21) Anmeldenummer: 86903337.3
(22) Anmeldetag: 16.05.1986
(51) Int. Cl.: B65D 1/02

(54) **FLASCHE FÜR WASSERNOTVERPFLEGUNG UND VERFAHREN ZUR HERSTELLUNG EINER FLASCHE MIT WASSERNOTVERPFLEGUNG**
BOTTLE FOR WATER EMERGENCY RATION AND METHOD FOR MAKING A BOTTLE WITH ITS WATER RATION
BOUTEILLE POUR RATION DE SECOURS D'EAU ET PROCEDE DE FABRICATION D'UNE BOUTEILLE AVEC SA RATION D'EAU

(30) Priorität: 17.05.1985 DE 8514691 U; 19.12.1985 DE 3545116
(43) Veröffentlichungstag der Anmeldung: 20.05.1987
(73) Patentinhaber: TRANSAKTOR INTERNATIONAL KOMMANDITBOLAG, 400 25 Göteborg (SE)
(72) Erfinder: HELIN, Stig-Aake, S-400 25 Göteborg (SE)
(74) Vertreter: Grosse, Wolfgang, Dipl.-Ing.
(86) Internationale Anmeldenummer: EP8600298
(87) Internationale Veröffentlichungsnummer: WO8606700

(56) Entgegenhaltungen:
- AU-A- 536 452
- FR-A- 2 129 901
- GB-A- 2 164 914
- US-A- 2 920 777

## Beschreibung

Die Erfindung betrifft eine Flasche für Wassernotverpflegung sowie ein Verfahren zur Herstellung einer Flasche mit Wassernotverpflegung.

Eine als Notkonserve bzw. als Notverpflegung dienende, Wasser enthaltende Flasche wird in Rettungsinseln von einem Flugzeug oder von Schiffen abgeworfen sowie auf Rettungsflößen und in Rettungsbooten verwendet. An eine derartige Flasche werden hohe Anforderungen gestellt. So muß sie beispielsweise, in einer Rettungsinsel verpackt, aus einer Höhe von mindestens 36 Metern ohne Gefahr einer Beschädigung ins Wasser abwerfbar sein, wobei sie ferner insbesondere gegen Rohöl unempfindlich sein muß und der Trinkwasserinhalt eine Lagerfähigkeit von bis zu 5 Jahren aufweisen soll.

Es sind bereits zahlreiche Behältnisse für Wasserkonserven zu den genannten Zwecken bekannt. In Rettungsflößen oder dergleichen werden Wasserkonserven in Form von Blechdosen verwendet, in denen das Wasser sterilisiert wird und nach erfolgter Entkeimung die Dosen verschlossen werden. Hier besteht der Nachteil, daß die Behältnisse durch die Einwirkung des Seewassers leicht rostanfällig werden, so daß sie schon nach kurzer Zeit unbrauchbar sind. Ein weiterer Nachteil besteht darin, daß sie bei mechanischer Einwirkung leicht verbeulen und daß ihre Bördel- und Lötnähte aufgehen können, was zur Folge hat, daß Wasser ausläuft. Die zylindrisch gestalteten Konservendosen nehmen auch einen vergleichsweise großen Raum ein, was insbesondere bei abwerfbaren Rettungsinseln nachteilig ist, wobei zur Vermeidung dieser Nachteile bisweilen sogenannte "Plastik Packs" verwendet werden. Hierbei handelt es sich um kleine Tütchen, die aus einer Schlauchfolie hergestellt sind, indem man das schlauchförmige Gebilde zunächst mit Wasser füllt und anschließend in vorgegebenen Abständen zuschweißt und abteilt. Solche Wasser beinhaltenden, aus Plastik gebildeten Päckchen besitzen einen Inhalt von ca. 100 ml. Als Material für den Schlauch wird vorzugsweise Polypropylen verwendet, wobei die gefüllten Päckchen unter Verwendung eines UV-Strahlers sterilisiert werden. Zur Sterilisation des der Notverpflegung dienenden Wassers ist es auch bekannt, Silbernitrat zu verwenden, wobei eine derartige Entkeimung vielfach abgelehnt wird und in einzelnen Ländern nur abgekochtes Wasser als Notverpflegung genehimgt ist. Diese kleinen, eine vergleichsweise geringe Menge Wasser enthaltenden, aus Plastik gebildeten Päckchen besitzen den Nachteil, daß sie gegen mechanische Einwirkungen, wie sie beim Abwurf aus einer Höhe von mindestens 36 Metern auftreten, nicht hinreichend widerstandsfähig sind. Diese Päckchen reißen normalerweise auf, so daß das Wasser austritt.

Der Erfindung liegt die Aufgabe zugrunde, eine Flasche für eine Wassernotverpflegung zu schaffen, die, in einer Rettungsinsel verpackt, auch bei Abwurf aus Höhen bis zu 40 Metern formstabil bleibt und die eine vergleichsweise hohe Packungsdichte erlaubt. Außerdem soll ein Verfahren zur Herstellung einer solchen Flasche mit abgekochtem, sterilisiertem Wasser angegeben werden.

Diese Aufgabe wird erfindunsgemäß durch die in den Patentansprüchen 1 und 19 angegebenen Merkmale gelöst. Vorteilhafte Weiterbildungen der Erfindung sind in den Unteransprüchen gekennzeichnet.

Die erfindungsgemäße Flasche für Wassernotverpflegung ist aufgrund ihres Materials und ihrer besonderen Raumform sehr formstabil. Das hochdichte Polyethylen ist für den angestrebten Zweck in besonderer Weise geeignet. Es besitzt neben einer vergleichsweise hohen Druck- und Zugfestigkeit eine im Bereich der atmosphärischen Temperaturen hervorragende Beständigkeit. Bedingt dadurch, daß die Flasche als Flachkörper ausgebildet ist und eine abgeschrägte, den Ausguß aufweisende Stirnfläche besitzt, besteht die Möglichkeit, mehrere Flaschen auf engem Raum zu verpacken. Der eingewölbte untere Boden und die Versetzung des Fülltrichters im oberen Boden zur einen Seite dient zur Dämpfung der Stoßenergie beim Auftreffen der Flasche beim Abwurf aus größerer Höhe auf den Wasserspiegel und verhindert ein Anschlagen des Flaschenhalses. Der einseitige Ansatz des Fülltrichters oder Ausgusses an der Flasche dient auch zur besseren Handhabung der Flasche beim Trinken ohne Verschütten von Trinkwasser z. B. bei hohem Seegang.

Mit großem Vorteil ist vorgesehen, daß die Flasche einen ebenfalls aus hochdichtem Polyethylen gefertigten Verschlußstopfen aufweist, der einen in den Flaschenhals eingreifenden konisch geformten Stopfen und ein in das Gewinde des Ausgusses eingreifendes Gewinde besitzt. Beim Verschließen der Flasche wird dabei durch den Innenkonus des Verschlußstopfens der Flaschenhals geringfügig aufgeweitet und damit sicher abgedichtet, wobei das Gewinde in diesem Zustand selbstsperrend wirkt.

Die Erfindung schlägt ferner vor, daß sowohl der Verschlußstopfen als auch der Ausguß ein Sägegewinde tragen. Dieses besondere Gewinde hat den Vorteil, daß der Schraubverschluß nach erfolgtem Sterilisationsvorgang des eingefüllten Trinkwassers nicht derartig festgeklemmt sein kann, daß das Öffnen der Flasche in unerwünschter Weise erschwert ist.

Nach einem anderen Vorschlag der Erfindung können sowohl der Verschlußstopfen als auch der Ausguß ein Trapezgewinde tragen.

Mit großem Vorteil ist ferner vorgesehen, daß der Ausguß unterhalb des Gewindes einen Flansch aufweist. In der Verschlußstellung ist dabei die untere Ringfläche des Verschlußstopfens von der oberen Ringfläche des Flansches geringfügig beabstandet. Diese Ausbildung ermöglicht eine Schrumpfversiegelung des Schraubverschlusses der Flasche, wobei hierzu eine Schrumpffolie auf den Verschlußstopfen und den Flansch aufgebracht werden kann oder der Zwischenraum zwischen dem Verschlußstopfen und dem Flansch mit einem Farblack versiegelt wird.

Mit großem Vorteil ist ferner vorgesehen, daß das Polyethylen frei von organischen Farbstoffen oder dergleichen gehalten wird. Damit ist sichergestellt, daß der Werkstoff der Flasche keine den Geschmack des Wassers beeinflussenden Stoffe abgibt.

Die Erfindung schlägt ferner vor, daß in einer Seitenwand der Flasche eine in Längsrichtung der Flasche verlaufende glasklare Sichtleiste ausgebildet ist. Die Sichtleiste, die vorzugsweise in einer Schmalseite vorgesehen ist, ermöglicht ein einwandfreies Ablesen des Füllungsgrades der Flasche, was durch die übrigen Wandungsteile hindurch, die nicht unbedingt glasklar sind, nicht ohne weiteres möglich ist. Die Sichtleiste kann zum Zwecke einer genauen Ablesung mit einer entsprechenden Skala versehen sein.

Die Radien der Innenraumkanten der Flasche sind mindestens um ein Maß von 5 mm abgerundet, so daß punktförmige Belastungen, wie sie beim Abwurf der Flasche aus großer Höhe vorkommen können, vermieden sind. Der Ausguß ist ebenfalls mit Radienübergängen an der Schrägfläche angeformt, wodurch die Flasche auch in diesem kritischen Bereich die erforderliche Stabilität erhält.

Nach einem weiteren Vorschlag der Erfindung ist auf einer Seitenwand der Flasche ein Textfeld mit in reibungsfester Profilschrift angegebenen Informationen vorgesehen. Die Profilschrift kann in die Seitenwand eingepreßt oder eingefräst sein und enthält unter anderem Informationen über Genehmigungen und Vorschriften der jeweiligen Länder für die Wasserqualität der Wassernotverpflegung.

Abgesehen davon, daß aus Polyethylen der genannten Art hergestellte Hohlerzeugnisse ein hohes Dehnungsvermögen aufweisen, wird jedoch das Volumen der Flasche nicht voll zur Füllung genutzt werden. Die Erfindung schlägt daher vor, daß der Füllungsgrad der Flasche mit Wasser etwa 95 % beträgt. Aufgrund der vorteilhaften Form der Flasche ist der Verpackungsbedarf einer gefüllten Flasche nur um 20 bis 25 % größer als das Flaschenvolumen, so daß der in einer Rettungsinsel verfügbare Raum sehr gut ausgenutzt wird. Die bisher verwendeten Dosen benötigen einen größeren Verpackungsraum für eine vergleichbare Trinkwassermenge.

Die Flasche ist petroleumfest und beständig gegenüber Temperaturen von -35° C bis 125°C, so daß der Sterilisationsvorgang des eingefüllten Wassers ohne Beschädigung der Flasche erfolgen kann und diese unter den verschiedensten klimatischen Verhältnissen einsatzbereit ist.

Das erfindungsgemäße Verfahren sieht vor, daß zur Herstellung der Flasche ein hochdichtes, von organischen Farbstoffen freies Polyethylen verwendet wird, daß im fertigen Zustand der Flasche das Polyethylen mittels UV-Licht stabilisiert wird und daß daraufhin die Flasche mit Wasser gefüllt, verschlossen und sterilisiert wird. Wesentlich ist dabei, daß das frei von organischen Farbstoffen oder dergleichen gehaltene Polyethylen keine den Geschmack des Wassers beeinflussenden Stoffe abgibt.

Aus diesem Grunde wird das Material der gefertigten Flasche nochmals mit UV-Licht stabilisiert, wodurch verhindert wird, daß Spuren der im Polyethylen enthaltenen Stoffe in das Trinkwasser übertreten können.

Die Sterilisation des Trinkwassers erfolgt in der fertigen Flasche derart, daß die Flasche mit gefiltertem Trinkwasser gefüllt, verschlossen und anschließend in einem Überdruckwasserbad auf 120°C erhitzt wird. Die Dauer der Erhitzung ist nicht kritisch, sie sollte jedoch mindestens 10 Minuten betragen. Beim Sterilisieren des Wassers in der Flasche ist die hohe Formbeständigkeit des stabilisierten Polyethylens der genannten Art besonders dienlich. Wie weiter oben bereits gesagt, wurde das Material der Flasche vor dem Sterilisieren stabilisiert, so daß während des Erhitzungsprozesses vermieden wird, daß aus dem Material der Flasche geschmacksverfälschende Komponenten in das Trinkwasser gelangen. Nach dem Abkühlen der Flasche, was vorzugsweise unter Anwendung von Druckluft geschieht, werden die Flaschen gekennzeichnet, wobei insbesondere das Datum der Abfüllung und der letzte Verbrauchstag neben dem Ausguß der Flasche angebracht wird.

Bedingt dadurch, daß der Verschlußstopfen aus demselben Material wie die Flasche besteht, wird ebenfalls gewährleistet, daß keine geschmacksverändernden Stoffe von dem Verschlußstopfen ins Trinkwasser übertreten können. Darüberhinaus braucht der Verschluß keine besondere Dichtung, die im übrigen hochfest sein müßte. Dabei versteht sich, daß auch das Material des Stopfens nach seiner Fertigung mittels UV-Strahlung stabilisiert wird.

In der Zeichnung ist die Erfindung zum Teil schematisch dargestellt. Es zeigen:
Fig. 1A bis F verschiedene Verfahrensstationen bei der Herstellung der Trinkwasser enthaltenden Notkonserve;
Fig. 2 die als Notverpflegung dienende Flasche;
Fig. 3 einen Querschnitt durch den Boden der Flasche gemäß Fig. 2;
Fig. 4 den Ausguß der Flasche mit dem Verschlußstopfen, zum Teil geschnitten dargestellt;
Fig. 5 ein Schaubild über das Stapeln der Flasche gemäß Fig. 2;
Fig. 6 eine weitere Ausführungsform der erfindungsgemäßen Flasche in einer Seitenansicht;
Fig. 7 eine Ansicht einer Schmalseite der Flasche gemäß Fig. 6 und
Fig. 8 einen Querschnitt durch das Sägegewinde der Flasche gemäß Fig. 6.

Gemäß Fig. 1 wird bei A das als Granulat vorliegende hochdichte Polyethylen aufgeschmolzen und mittels einer eine Ringdüse aufweisenden Spritz- und Blasmaschine 1 in eine mehrteilige Form 2 getrieben. Nach dem Erkalten der Form wird, wie bei B angezeigt, des Formteil, im vorliegenden Falle die zur Aufnahme der Notverpflegung dienende Flasche 3, der Form entnommen. In der Station C wird das Material der Flasche mittels UV-Strahlen stabilisiert. Hierzu dient die Kammer 5, durch welche die Flaschen 3 sukzessive hindurchgeführt werden, wobei man sie vorteilhaft um ihre Mittelachse 6 dreht, damit alle Flächen gleichmäßig dem UV-Licht ausgesetzt werden. In der nächsten Station D wird aus einem gereinigtes Trinkwasser enthaltenden Tank 7 Wasser in die Flasche 3 geleitet, worauf sie mittels eines Verschlußstopfens 8 verschlossen werden. Es erfolgt nunmehr das Entkeimen bzw. Sterilisieren des Trinkwassers, wie bei E angezeigt. Die einzelnen Flaschen 3 werden in ein Wasserbad 9 abgestellt, welches daraufhin durch den Deckel 10 verschlossen wird und, wie bei 11 angezeigt, unter Druck bis auf 120° aufgeheizt wird. Diese Temperatur muß mindestens 10 Minuten, jedoch nicht länger als 20 Minuten eingehalten werden. Damit wird sichergestellt, daß alle virulenten Keime und Algen im Trinkwasser und an der Flasche abgetötet sind. Länger als 20 Minuten soll dieser Prozeß nicht dauern, es besteht ansonsten die Gefahr, daß durch die Dauerbelastung bleibende Verformungen auftreten. Die nunmehr fertigen Flaschen werden, wie bei F dargestellt, nunmehr mittels Druck-Blasluft 12 gekühlt, und anschließend mit einer dünnen Kunststoffhaut umgeben und zum Versand gelagert.

Wie aus Fig. 2 ersichtlich, ist der in Flaschenform gebildete Behälter 3 als Flachkörper gebildet mit einem Kantenverhältnis der Hochkante 13, 13' zur Bodenkante 14 und Tiefenkante 15 von 1 : 0, 6 : 0,4. Die Hochkante 13 ist etwas länger als die Kante 13', wobei für die Hochkante der Mittelwert zu nehmen ist. Der Innenraum 17 der Flasche 3 ist um 5 % größer als das Wasservolumen 16 der Flasche. Dadurch entsteht über der Flasche ein Hohlraum 18, der als Luftpolster beim Abwurf der Flasche und Auftreffen z. B. auf die Oberfläche des Meeres dient.

Wie auch aus Fig. 3 hervorgeht, besitzt der Boden 19 der Flasche eine Innenwölbung 20, wobei diese Innenwölbung dazu dient, bei einer heftigen Stoßbewegung des Wassers z. B. in Richtung der Pfeile 21 unter Verformung die Stoßbewegung aufzufangen. Die Wandstärke der Wandung 22 beträgt je nach Rauminhalt 1 bis 1,5 mm; bei einer 500 ml beinhaltenden Flasche 1 mm.

Wie insbesondere aus Fig. 4 hervorgeht, ist auch der Ansatz 23' des Ausgusses 23 gut gerundet, so daß auch in diesem kritischen Bereich punktförmige Belastungen vermieden werden. Der Ausguß 23 ist nahe dem Bereich der Langkante 13 angeordnet. Er trägt ein Trapezgewinde 25, in das das Gewinde 26 des Verschlußstopfens 27 eingreift. Wie gestrichelt angedeutnet, kommt dieser Konus etwa im Bereich 24 zur Anlage an den Ausguß. Dies hat zur Folge, daß bei weiterer Schraubbewegung der Flaschenhals des Ausgusses geringfügig aufgeweitet und somit das Gewinde 25, 26 selbstsperrend wirkt.

Auf der oberen, etwas geneigten Stirnfläche 28 der Flasche gemäß Fig. 2 befindet sich eine Marke 29, welche das Abfülldatum und das Datum des letzten Verbrauchs der Flasche aufaufweist. Die geneigte Stirnfläche hat den Vorteil, daß sie die Handhabung der Flasche beim Trinken erleichtert, aber auch eine größere Packungsdichte beim Verpacken mehrerer Flaschen in der Rettungsinsel ermöglicht.

Wie Fig. 5 zeigt, werden zum Versand, aber auch bei Ausrüstung einer Rettungsinsel, eines Schlauchbootes, Rettungsfloßes oder dergleichen, die Flaschen 3 mit ihren Verschlußstopfen 27 gegeneinander gerichtet gestapelt. Durch diese Maßnahme wird eine höhere Stapeldichte ermöglicht.

Es sei bemerkt, daß es bei der Ausbildung der Flasche weniger auf die Einzelheiten der gekennzeichneten Merkmale als vielmehr auf die Gesamtheit ankommt. So steht z. B. der Füllungsgrad der Flasche in einem Zusammenhang mit der Ausbildung des Bodens. Ist nämlich die Flasche bis zur Ausnutzung des Volumens mit Wasser gefüllt, so wird schon bei einer geringen Belastung der Boden deformiert. Er kann dann bei Stoßbelastung nicht mehr wirksam werden. Alle Innen-, Eck-, und Kantenradien 30 betragen mindestens 5 mm, so daß punktförmige Belastungen in diesem Bereich vermieden werden. Jeder flaschenförmige Behälter 3 wird nach seiner Fertigung und Abkühlung und Versehen mit seiner Abfüllmarke 29 mit einer dünnen Schutzhülle 32 umhüllt. Werden wie in Fig. 5 gezeigt, mehrere Flaschen 3 gegeneinander gepackt, so kann zwischen jeden Stopfen und benachbarte Flasche ein Polster 31 gelegt werden, um die Stabilität der Gesamtpackung zu erhöhen.

Zu der Fig. 2 sei noch bemerkt, daß die schräge Fläche 28 dazu dient, bei einem Stoß des Wassers in Richtung des Pfeiles R eine Querkomponente S zu erzeugen. Dies hat zur Folge, daß durch den sich ausbildenden Querstrom S das Wasser im Bereich des kritischen Querschnittes bzw. Ansatzes des Verschlusses am Behälter 3 Wirbel entstehen, welche die Stoßenergie im gefährdeten Bereich mildern.

In den Fig. 6 und 7 ist eine abgewandelte Ausführungsform der erfindungsgemäßen Flasche mit den wichtigsten Maßangaben dargestellt, wobei diese Flasche zur Aufnahme von 500 ml Trinkwasser vorgesehen ist. Bei dieser abgewandelten Ausführungsform trägt der Ausguß ein Sägegewinde 33, das in Fig. 8 in einem vergrößerten Maßstab dargestellt ist. Durch die Anordnung dieses Sägegewindes ist sichergestellt, daß der Schraubverschluß nach dem Sterilisationsvorgang nicht in einen derartigen Klemmsitz gerät, daß ein Öffnen der Flasche nur unter einem großen Kraftaufwand möglich ist.

Unterhalb des Sägegewindes 33 ist der Ausguß mit einem Flansch 34 versehen, von dem die untere Ringfläche des Verschlußstopfens in der Verschlußstellung geringfügig beabstandet ist. Im Bereich des Flansches 34 wird nach Herstellung und Füllung der Flasche 3 eine in der Zeichnung nicht dargestellte Schrumpfversiegelung aufgebracht.

Auf einer Breitseite der Flasche 3 ist ein Textfeld 35 vorgesehen (Fig. 6), das in Profilschrift unter anderem Genehmigungsangaben für die Wasserfüllung enthält, die von den einzelnen, in Betracht kommenden Ländern erlassen sind. In einer Schmalseite der Flasche ist eine glasklare Sichtleiste 36 ausgebildet, die eine Skala enthält, womit der Füllungsgrad des Wasserinhalts der Flasche 3 ablesbar ist.

## Patentansprüche

1. Flasche für Wassernotverpflegung aus einem hochdichten Polyethylen (HDPE), die als flacher Hohlkörper mit einem Kantenverhältnis der Hochkante (13, 13') zur Bodenkate (14) und Tiefenkante (15) von etwa 1 : 0,6 : 0,4 gebildet ist, wobei der Boden (19) eine Wölbung (20) besitzt sowie die dem Boden gegenüberliegende, den Ausguß (23) tragende Fläche (28) geneigt und der Ausguß einseitig, der Hochkante benachbart, angeordnet ist.

2. Flasche nach Anspruch 1, dadurch gekennzeichnet, daß sie einen aus hochdichtem Polyethylen gefertigten Verschlußstopfen (27) aufweist, der einen in den Flaschenhals eingreifenden, konisch geformten Stopfen (27) und ein in dar Gewinde (25) des Ausgusses (23) eingreifendes Gewinde (26) besitzt.

3. Flasche nach Anspruch 2, dadurch gekennzeichnet, daß der konische Stopfen (27) im Bereich (24) des Ausgusses (23) zur Anlage kommt, wobei bei fortschreitender Drehbewegung das Verschlußstopfens (27) das Gewinde kämmt.

4. Flasche nach Anspruch 2 oder 3, dadurch gekennzeichnet, daß sowohl der Verschlußstopfen (27) als auch der Ausguß (23) ein Gewinde, vorzugsweise ein Sägegewinde (33) oder ein Trapezgewinde (25, 26), tragen.

5. Flasche nach einem der Ansprüche 1 bis 4, dadurch gekennzeichnet, daß der Ausguß (23) unterhalb des Gewindes (33) einen Flansch (34) aufweist.

6. Flasche nach Anspruch 5, dadurch gekennzeichnet, daß die untere Ringfläche des Verschlußstopfens (27) in der Verschlußstellung von der oberen Ringfläche des Flansches (34) geringfügig beabstandet ist.

7. Flasche nach Anspruch 5 oder 6, dadurch gekennzeichnet, daß im versiegelten Zustand der Flasche (3) der Zwischenraum zwischen der unteren Ringfläche des Verschlußstopfens (27) und dar oberen Ringfläche des Flansches (34) mittels einer Schrumpfversiegelung, vorzugsweise mittels einer Schrumpffolie oder eines Farblackes, dicht verschlossen ist.

8. Flasche nach einem der Ansprüche 1 bis 7, dadurch gekennzeichnet, daß in einer Seitenwand, vorzugsweise in einer Schmalseite, eine in Längsrichtung der Flasche verlaufende, glasklare Sichtleiste (36) ausgebildet ist.

9. Flasche nach Anspruch 1, dadurch gekennzeichnet, daß das Kantenverhältnis 1 : 0,6: 0,4 ± 5% beträgt.

10. Flasche nach einem der Ansprüche 1 bis 9, dadurch gekennzeichnet, daß die Radien der Innenraumkanten der Flasche (3) mindestens 5 mm betragen.

11. Flasche nach einem der Ansprüche 1 bis 10, dadurch gekennzeichnet, daß der Ausguß (23) mit Radienübergängen an der Schrägfläche (28) angeformt ist.

12. Flasche nach einem der Ansprüche 1 bis 11, dadurch gekennzeichnet, daß auf der Schragfläche (28) eine das Abfülldatum tragende Marke (29) angebracht ist.

13. Flasche nach einem der Ansprüche 1 bis 12, dadurch gekennzeichnet, daß auf einer Seitenwand ein Textfeld (35) mit Informationen vorgesehen ist, die in reibungsfester Profilschrift ausgebildet ist, die vorzugsweise in die Seitenwand eingepreßt oder eingefräst ist.

14. Flasche nach einem der Ansprüche 1 bis 13, dadurch gekennzeichnet, daß das Flaschenvolumen 75 bis 80 % des Verpackungsbedarfes in einer Rettungsinsel beträgt.

15. Flasche nach Anspruch 1, dadurch gekennzeichnet, daß bei Lagerung mehrerer Flaschen (3i jeweils zwei Flaschen mit ihren Verschlußstopfen (27) gegeneinander gelagert werden.

16. Flasche nach Anspruch 1, dadurch gekennzeichnet, daß die als Notverpflegung fertigen Raschen im Verpackungszustand zusätzlich mit einer Kunststoffhaut überzogen sind.

17. Flasche nach Anspruch 1, dadurch gekennzeichnet, daß das hochdichte Polyethylen von organischen Farbstoffen frei ist.

18. Flasche nach einem der Ansprüche 1 bis 17, dadurch gekennzeichnet, daß sie petroleumfest und beständig gegenüber Temperaturen von -35° C bis + 125⁰ C ist.

19. Verfahren zur Herstellung einer Flasche mit Wassernotverpflegung, bei welchem ein hochdichtes, von organischen Farbstoffen freies Polyethylen (HDPE) verwendet und im fertigen Zustand der Flasche das Polyethylen mittels UV-Licht stabilisiert wird, woraufhin die Flasche mit Wasser gefüllt, verschlossen und sterilisiert wird.

20. Verfahren nach Anspruch 19, dadurch gekennzeichnet, daß die Flasche bei einem Wasservolumen von N ml, vorzugsweise 500 ml, auf einen Volumeninhalt von N (1 + 0,3) ± 5 % ml bemessen wird, daß sie mit gefiltertem Trinkwasser gefüllt und verschlossen und darauf folgend im Überdruckverfahren auf 120° C (± 5 %) bei einer Dauer von mindestens 10 Minuten, höchstens jedoch 20 Minuten, erwärmt und letztlich abgekühlt wird.

21. Verfahren nach Anspruch 19 oder 20, dadurch gekennzeichnet, daß die erwärmte Flasche (3) unter Anwendung von Druckluft abgekühlt wird.

## Claims

1. Bottle for an emergency water ration of high density polyethylene (HDPE), which is made as a flat hollow body having an edge ratio of the vertical edge (13,13') to the bottom edge (14) and the depth edge (15) of about 1 : 0.6 : 0.4, in which the bottom (19) has a camber (20), the surface (28) which faces the bottom and carries the pouring spout (23) is inclined and the pouring spout is disposed on one side adjacent to the vertical edge.

2. Bottle according to claim 1, characterised in that it has a locking plug (27) which is made of high density polyethylene and comprises a conically shaped plug (27) engaging in the bottleneck and a thread (26) engaging the thread (25) of the pouring spout (23).

3. Bottle according to claim 2, characterised in that the conical plug (27) abuts the pouring spout (23) in the area (24) thereof and that the treads start mating as the locking plug (27) is twisted.

4. Bottle according to claim 2 or 3, characterised in that both the locking plug (27) and the pouring spout (23) have a thread, preferably a buttress thread (33) or a trapezoidal thread (25, 26).

5. Bottle according to any of the claims 1 to 4, characterised in that the pouring spout (23) has a flange (34) disposed below the thread (33).

6. Bottle according to claim 5, characterised in that the lower ring surface of the locking plug (27), when in the locked position, is slightly spaced from the upper ring surface of the flange (34).

7. Bottle according to claim 5 or 6, characterised in that when the bottle (3) is sealed, the gap between the lower ring surface of the locking plug (27) and the upper ring surface of the flange (34) is tightly sealed by a shrink sealing closure, preferably by a shrink foil or a colored varnish.

8. Bottle according to any of the claims 1 to 7, characterised in that a transparent sight strip (36) extending in the longitudinal direction of the bottle is arranged in a lateral side wall, preferably in a narrow side, of the bottle.

9. Bottle according to claim 1, characterised in that the edge ratio thereof is 1 : 0.6 : 0.4 ± 5 %.

10. Bottle according to any of the claims 1 to 9, characterised in that the radii of the inside edges of the bottle (3) are at least 5 mm.

11. Bottle according to any of the claims 1 to 10, characterised in that the pouring spout (23) is arranged on the inclined surface (28) with radial transitions.

12. Bottle according to any of the claims 1 to 11, characterised in that a marker (29) showing the date of filling is disposed on the inclined surface (28).

13. Bottle according to any of the claims 1 to 12, characterised in that a text area (35) with information is provided on one of the lateral walls, which text is made of friction- resistant raised letters which are preferably pressed or milled into the lateral wall.

14. Bottle according to any of the claims 1 to 13, characterised in that the volume of the bottles is 75 to 80 % of the required packing space in a rescue vessel.

15. Bottle according to claim 1, characterised in that, when a plurality of bottles (3) is being stacked, each time two bottles are stacked in a manner that their locking plugs (27) face each other.

16. Bottle according to claim 1, characterised in that the bottles, finalized as emergency rations and packed, are additionally covered with a plastic foil.

17. Bottle according to claim 1, characterised in that the high density polyethylene is free of organic dyes.

18. Bottle according to any of the claims 1 to 17, characterised in that it is resistant to petroleum and to temperatures ranging from -35° C to +125°C.

19. Method for making a bottle with emergency water ration, in which a high density polyethylene (HDPE) free of organic dyes is used, the polyethylene is stabilised with UV light when the bottle is finished, whereupon the bottle is filled with water, locked and sterilised.

20. Method according to claim 19, characterised in that for a desired water volume of N ml, preferably 500 ml, the bottle is dimensioned to a volume of N (1 + 0.3) ± 5 % ml, that it is filled with filtered drinking water and locked, then in an overpressure process heated to 120°C (± 5 %) for at least 10 minutes, however no more than 20 minutes, and finally cooled.

21. Method according to claim 19 or 20, characterised in that the heated bottle (3) is cooled by means of compressed air.

## Revendications

1. Bouteille pour ration de secours d'eau en un polyéthylène de haute densité (HDPE), réalisée sous la forme d'un corps creux aplati dont l'arête en hauteur (13,13') présente un rapport d'environ 1 : :0,6 0,4 vis-à-vis de l'arête de fond (14) et de l'arête en profondeur (15), le fond (19) possédant un bombement (20), la surface (28) qui est opposée à ce fond et qui porte le verseur (23) étant inclinée, et le verseur étant disposé d'un côté, au voisinage de l'arête en hauteur.

2. Bouteille selon la revendication 1, caractérisée par le fait qu'elle présente un bouchon obturateur (27) fabriqué en un polyéthylène de haute densité, qui possède un bouchon (27) de forme conique s'engageant dans le goulot de la bouteille, ainsi qu'un filetage (26) venant en prise dans le filetage (25) du verseur (23).

3. Bouteille selon la revendication 2, caractérisée par le fait que le bouchon conique (27) vient s'appliquer dans la région (24) du verseur (23), le filetage amorçant sa prise lorsque le mouvement de rotation du bouchon obturateur (27) se poursuit.

4. Bouteille selon la revendication 2 ou 3, caractérisée par le fait qu'aussi bien le bouchon obturateur (27) que le verseur (23) portent un filetage, de préférence un filetage (33) en dents de scie ou un filetage trapézoïdal (25, 26).

5. Bouteille selon l'une des revendications 1 à 4, caractérisée par le fait que le verseur (23) présente une collerette (34) au-dessous du filetage (33).

6. Bouteille selon la revendication 5, caractérisée par le fait que la surface annulaire inférieure du bouchon obturateur (27) est légèrement distante de la surface annulaire supérieure de la collerette (34) dans la position d'obturation.

7. Bouteille selon la revendication 5 ou 6, caractérisée par le fait que, dans la condition scellée de cètte bouteille (3), l'espace intercalaire entre la surface annulaire inférieure du bouchon obturateur (27) et la surface annulaire supérieure de la collerette (34) est obturé hermétiquement au moyen d'un scellement thermorétractible, de préférence au moyen d'une feuille thermorétractible ou d'un vernis coloré.

8. Bouteille selon l'une des revendications 1 à 7, caractérisée par le fait qu'une réglette transparente d'observation (36), s'étendant dans le sens longitudinal de la bouteille, est ménagée dans une paroi latérale, de préférence dans un côté étroit.

9. Bouteille selon la revendication 1, caractérisée par le fait que le rapport entre les arêtes est de 1 : 0,6 : 0,4 ± 5%.

10. Bouteille selon l'une des revendications 1 à 9, caractérisée par le fait que les rayons des arêtes de l'espace interne de cette bouteille (3) mesurent au moins 5 mm.

11. Bouteille selon l'une des revendications 1 à 10, caractérisée par le fait que le verseur (23) est moulé solidairement sur la surface inclinée (28), avec des transitions radiales.

12. Bouteille selon l'une des revendications 1 à 11, caractérisée par le fait qu'un repère (29), portant la date d'emplissage, est ménagé sur la surface inclinée (28).

13. Bouteille selon l'une des revendications 1 à 12, caractérisée par le fait qu'il est prévu, sur une paroi latérale, une zone d'inscriptions (35) qui comporte des informations et est réalisée en une écriture en relief résistant à abrasion, de préférence façonnée par compression ou par fraisage dans la paroi latérale.

14. Bouteille selon l'une des revendications 1 à 13, caractérisée par le fait que le volume de cette bouteille représente de 75 à 80 % de l'encombrement d'emballage dans un îlot de sauvetage.

15. Bouteille selon la revendication 1, caractérisée par le fait que, lors du stockage de plusieurs bouteilles (3), deux bouteilles respectives sont stockées tête-bêche par leurs bouchons obturateurs (27).

16. Bouteille selon la revendication 1, caractérisée par le fait que les bouteilles achevées en tant que ration de secours sont additionnellement revêtues d'une pellicule de matière plastique en condition emballée.

17. Bouteille selon la revendication 1, caractérisée par le fait que le polyéthylène de haute densité est dépourvu de colorants organiques.

18. Bouteille selon l'une des revendications 1 à 17, caractérisée par le fait qu'elle résiste aux pétroles, ainsi qu'à des températures comprises entre - 35° C et + 125° C.

19. Procédé de fabrication d'une bouteille avec sa ration d'eau, dans lequel on utilise un polyéthylène de haute densité (HDPE) dépourvu de colorants organiques et, en condition achevée de la bouteille, le polyéthylène est stabilisé par de la lumière UV, après quoi la bouteille est emplie d'eau, obturée et stérilisée.

20. Procédé selon la revendication 19, caractérisé par le fait que, en présence d'un volume d'eau de N ml, de préférence 500 ml, la bouteille est dimensionnée pour une contenance de M (1 + 0,3) ± 5 % ml; et par le fait qu'elle est emplie d'eau potable filtrée, obturée, puis chauffée par le procédé de surpression jusqu'à 1200°C (±5%) pendant une durée d'au moins 10 minutes, au maximum cependant de 20 minutes, et pour finir refroidie.

21. Procédé selon la revendication 19 ou 20, caractérisé par le fait que la bouteille chauffée (3) est refroidie par utilisation d'air comprimé.
